# FASCICULE DE BREVET EUROPEEN

(11) **EP 4 441 455 B1**
(45) Date de publication et mention de la délivrance du brevet: **01.07.2026**
(21) Numéro de dépôt: 22822022.4
(22) Date de dépôt: 23.11.2022
(51) Int. Cl.: F28F 1/12

(54) **ELEMENTS DE PERTURBATION AVANCES POUR L'AMELIORATION DE LA PERFORMANCE DES TUBES**
ERWEITERTE STÖRUNGSELEMENTE ZUR VERBESSERUNG DER ROHRLEISTUNG
ADVANCED DISTURBANCE ELEMENTS FOR IMPROVING PIPE PERFORMANCE

(30) Priorité: 30.11.2021 FR 2112710
(43) Date de publication de la demande: 09.10.2024
(73) Titulaire: Valeo Electrification, 95892 Cergy Pontoise (FR)
(72) Inventeur: DE VAULX, Cedric, 78322 Le Mesnil-Saint-Denis Cedex (FR); ETIENNE, Erwan, 78322 Le Mesnil-Saint-Denis Cedex (FR); GUERRA, Julio, 78322 Le Mesnil-Saint-Denis Cedex (FR); AZZOUZ, Kamel, 78322 Le Mesnil-Saint-Denis Cedex (FR)
(74) Mandataire: Valeo Powertrain Systems
(86) Numéro de dépôt international: PCT/EP2022/083043
(87) Numéro de publication internationale: WO 2023/099315

(56) Documents cités:
- US-A1- 2002 195 239
- US-A1- 2015 247 680
- US-A1- 2016 109 188
- US-A1- 2021 207 896

## Description

Le domaine de la présente invention est celui des échangeurs de chaleur, notamment destinés à équiper les boucles de climatisation des véhicules automobiles ou à refroidir le moteur d'un véhicule.

Les échangeurs de chaleur équipant notamment les boucles de climatisation des véhicules sont agencés pour permettre la circulation adjacente en deux espaces séparés de deux fluides différents, de manière à réaliser un échange de chaleur entre les fluides sans les mélanger. Un type d'échangeur de chaleur utilisé entre autres dans le domaine automobile est l'échangeur à tubes, l'échangeur étant constitué d'un empilement de tubes brasés entre eux et agencés pour définir les espaces où circulent les fluides. Au sein des échangeurs de chaleur et des circuits thermodynamiques auxquels ils sont rattachés, les fluides circulent en dissipant ou en absorbant de l'énergie thermique.

L'efficacité des échangeurs de chaleur et des circuits thermodynamiques est principalement déterminée par les échanges thermiques entre les fluides les parcourant. Il est donc recherché la conception d'échangeurs thermiques dans lesquels les échanges thermiques entre les fluides circulant en leur sein sont optimisés. Dans ce but, on peut notamment viser un brassage de chaque fluide au sein de l'espace dans lequel ce fluide circule, dans le but d'augmenter les échanges thermiques entre les fluides, et il est connu d'équiper les échangeurs de chaleur d'éléments de perturbation de l'écoulement des fluides.

On comprend que pour augmenter le brassage des fluides, il est possible d'augmenter le nombre d'éléments de perturbation et on peut chercher ainsi à les rapprocher les uns des autres. Mais cette solution, si elle permet d'améliorer le brassage et la quantité d'échange thermique, ne répond pas de manière satisfaisante au problème mentionné d'optimiser les échanges thermiques car la multiplication des éléments de perturbation occasionne une perte de charge importante qui limite la circulation des fluides et donc l'efficacité de l'échangeur de chaleur.

Le but de la présente invention est donc de résoudre les inconvénients décrits ci-dessus en concevant un tube pour un échangeur de chaleur agencé pour améliorer l'échange thermique entre les fluides parcourant l'échangeur de chaleur, en limitant notamment les pertes de charge subies par ces fluides.

Plus particulièrement, l'invention concerne un tube pour échangeur de chaleur selon la revendication 1.

Selon un des aspects de l'invention, la longueur du tube est définie suivant la direction longitudinale, première paroi s'étendant suivant la direction longitudinale.

Selon un des aspects de l'invention, les premier et deuxième éléments de perturbation sont distants l'un de l'autre.

Selon un des aspects de l'invention, la première paroi plane comprend une première face interne tournée vers le canal de circulation de fluide.

Selon un des aspects de l'invention, chacun des premier et deuxième éléments de perturbation émerge de la première face interne depuis sa base et culmine à sa crête.

Selon un des aspects de l'invention, la base d'un élément de perturbation et la crête dudit élément sont en relation d'homothétie.

Selon un des aspects de l'invention, les premier et deuxième éléments de perturbation s'étendent dans le canal de circulation de fluide, de manière à perturber l'écoulement de ce fluide.

Selon un des aspects de l'invention, chacune des première et deuxième crêtes est contenue dans un plan parallèle à la première paroi plane, autrement dit, l'altitude de chacune des première et deuxième crêtes par rapport à la première paroi plane est sensiblement constante tout le long de cette crête.

Selon un des aspects de l'invention, le tube comporte une deuxième paroi plane s'étendant suivant la direction longitudinale, cette deuxième paroi plane étant parallèle à la première paroi plane.

Selon un des aspects de l'invention, la deuxième paroi plane comprend une deuxième face interne tournée vers le canal de circulation de fluide.

La hauteur h d'un élément de perturbation est définie comme la distance entre la face interne de la paroi portant l'élément de perturbation et la crête dudit élément de perturbation, cette distance étant mesurée suivant une direction perpendiculaire à la première paroi plane.

La hauteur H du canal est définie comme la distance entre la première face interne et la deuxième face interne, cette distance étant mesurée suivant une direction perpendiculaire à la première paroi plane.

Selon un des aspects de l'invention, les éléments de perturbation formant le couple d'éléments de perturbation sont de même hauteur h.

Selon un des aspects de l'invention, le ratio de la hauteur h des éléments de perturbation sur la hauteur H du canal est compris entre 0,1 et 0,4, notamment entre 0,2 et 0,3.

Selon un des aspects de l'invention, les première et deuxième parois planes comportent respectivement une première et une deuxième faces externes tournées vers l'extérieur du tube.

L'épaisseur e d'une paroi plane est définie comme la distance entre la face interne de ladite paroi plane et la première face externe de ladite paroi plane, mesurée suivant une direction perpendiculaire à la première paroi plane.

Selon un des aspects de l'invention, le ratio de la hauteur h des éléments de perturbation sur l'épaisseur e de la première paroi plane est compris entre 0,1 et 4,0, notamment entre 0,5 et 2,5.

Selon un des aspects de l'invention, les première et deuxième crêtes des éléments de perturbation sont espacées d'une distance comprise entre 1 et 3 mm.

Selon un des aspects de l'invention, les couples d'éléments de perturbation sont agencés en alternance sur la première paroi plane et sur la deuxième paroi plane.

Selon un des aspects de l'invention, deux couples d'éléments de perturbation successifs d'une même paroi plane alignés le long de la direction longitudinale sont espacés d'un pas compris entre 2 et 6 mm.

Le pas entre deux couples d'éléments de perturbation successifs alignés le long de la direction longitudinale est défini comme la distance entre les centres géométriques des couples d'éléments de perturbation.

Selon un des aspects de l'invention, la première droite coupe la deuxième crête entre 1/3 et 2/3 de sa longueur.

Selon un des aspects de l'invention, la première face interne comporte une largeur L, définie le long de la première face interne et perpendiculairement à la direction longitudinale.

Selon un des aspects de l'invention, la hauteur h des éléments de perturbation est comprise entre 0,1 et 0,6 mm, notamment entre 0,2 et 0,5 mm.

Selon un des aspects de l'invention, le tube comprend une pluralité de couples d'éléments de perturbation alignés dans la direction longitudinale du tube.

Selon un des aspects de l'invention, les couples d'éléments de perturbation d'une même paroi plane sont alignés alternativement sur une première et une deuxième rangées, chaque rangée occupant majoritairement une moitié de la paroi plane, la moitié étant définie par un plan suivant à la fois par la direction longitudinale et une direction perpendiculaire à la paroi plane, ce plan passant par le milieu de la largeur L de la face interne.

Selon un des aspects de l'invention, le tube comprend des éléments de perturbation additionnels, en plus des couples d'éléments de perturbation, dont la crête à une forme différente de la crête des couples d'éléments de perturbation, qu'il s'agisse d'une forme de chevrons, de ronds, de rectangle ou d'ovale.

Selon un des aspects de l'invention, les éléments de perturbation additionnels sont intercalés entre deux couples d'éléments de perturbation.

Selon un des aspects de l'invention, l'espacement minimal entre la première crête et la deuxième crête d'un couple d'éléments de perturbations est strictement inférieur à l'espacement minimal entre l'une quelconque des première et deuxième crêtes et toute autre crête d'élément de perturbation ou d'élément de perturbation additionnel d'une même paroi plane.

Selon un des aspects de l'invention, le nombre d'éléments de perturbation additionnels alignés le long d'une ligne perpendiculaire à la direction longitudinale et s'étendant le long de la largeur L de la face interne est supérieur à un.

Selon un des aspects de l'invention, un couple d'éléments de perturbation et un élément de perturbation additionnel successifs d'une même paroi plane alignés le long de la direction longitudinale sont espacés d'un pas compris entre 1 et 7 mm.

Selon un des aspects de l'invention, le pas entre, soit deux couples d'éléments de perturbation, soit un couple d'éléments de perturbation et un élément de perturbation additionnel, alignés le long de la direction longitudinale augmente progressivement le long de la direction longitudinale D du tube.

Selon un des aspects de l'invention, soit les éléments de perturbation, soit les éléments de perturbation et les éléments de perturbation additionnels, sont issus de matière avec le tube, en d'autres termes, le tube et les éléments de perturbation ou le tube et les éléments de perturbation additionnels sont fabriqués à partir du même bloc de matière, l'un ne pouvant être séparé de l'autre sans entraîner la destruction du tube.

Selon un des aspects de l'invention, soit les éléments de perturbation, soit les éléments de perturbation et les éléments de perturbation additionnels, sont fabriqués par emboutissage, estampage ou fabrication additive métallique.

Selon un des aspects de l'invention, le tube comporte une paroi intermédiaire divisant le conduit interne défini à l'intérieur du tube en deux canaux.

Selon un des aspects de l'invention, soit les éléments de perturbation, soit les éléments de perturbation et les éléments de perturbation additionnels, sont agencés sur l'un et l'autre des canaux.

L'invention concerne également un échangeur de chaleur comprenant une pluralité de tubes, connectés entre eux au travers de deux collecteurs, caractérisé en ce qu'au moins un desdits tubes est selon l'invention, ladite pluralité de tubes définissant un circuit de circulation pour un fluide apte à être perturbé par les éléments de perturbation et un espace de circulation pour de l'air.

Les caractéristiques, les variantes et les différentes formes de réalisation de l'invention peuvent être associées les unes avec les autres, selon diverses combinaisons, dans la mesure où elles ne sont pas incompatibles ou exclusives les unes des autres. On pourra notamment imaginer des variantes de l'invention ne comprenant qu'une sélection de caractéristiques décrites dans la présente description de manière isolée des autres caractéristiques décrites, si cette sélection de caractéristiques est suffisante pour conférer un avantage technique.

D'autres caractéristiques et avantages de l'invention apparaîtront encore au travers de la description qui suit d'une part, et de plusieurs exemples de réalisation donnés à titre indicatif et non limitatif en référence aux dessins schématiques annexés d'autre part, sur lesquels :
- La Figure 1 est une représentation schématique, vue de face, d'un échangeur de chaleur constitué d'une pluralité de tubes selon l'invention.
- La Figure 2 est une vue en coupe d'un tube selon l'invention, représentée en perspective.
- La Figure 3 est une vue en coupe de l'intérieur du tube suivant un plan parallèle à la paroi du tube.
- La Figure 4 est une vue de dessus, en coupe, de l'intérieur du tube, suivant un plan parallèle à la paroi du tube, d'un élément de perturbation selon l'invention.
- La Figure 5 est une vue en coupe suivant la direction longitudinale d'un tube suivant l'invention.
- La Figure 6 est une vue en coupe de l'intérieur du tube suivant un plan s'étendant le long de la direction longitudinale et perpendiculaire à la paroi du tube, selon un mode de réalisation de l'invention comprenant plusieurs géométries d'éléments de perturbation.
- La Figure 7 est un graphique présentant l'évolution du facteur d'amélioration en fonction du nombre de Reynolds mesurée pour un tube de référence et pour un tube suivant la présente invention.

La Figure 1 montre un échangeur de chaleur 1 selon l'invention, configuré pour équiper la face avant d'un véhicule, notamment pour un véhicule automobile, et pour permettre notamment un échange de calories entre deux fluides, parmi lesquels, à titre d'exemple, un fluide et un flux d'air. L'échangeur de chaleur comprend une pluralité de tubes 2 selon l'invention, au sein desquels circule le fluide. Les tubes 2 sont disposés parallèlement les uns aux autres selon une direction d'empilement E, ici verticale, et délimitent une pluralité de conduits dans lesquels peut circuler le fluide.

L'espace entre deux tubes 2 successifs selon l'invention délimite un espace 110 où peut circuler un flux d'air en vue d'échanger des calories avec le fluide circulant dans les tubes 2. Afin d'augmenter les échanges thermiques entre le fluide et le flux d'air, des dissipateurs 120 en forme d'ailette sont agencés dans l'espace où circule le flux d'air. Ces dissipateurs 120 ont pour rôle d'augmenter la surface de contact avec le flux d'air pour optimiser les échanges de chaleur entre fluide et flux d'air. Afin de faciliter la lecture de la Figure 1 et l'empilement vertical des tubes, les dissipateurs 120 n'ont été représentés que partiellement, étant entendu qu'ils peuvent s'étendre sur toute la dimension longitudinale des tubes entre lesquels ces dissipateurs sont agencés.

Chaque tube 2 selon l'invention est connecté à un premier collecteur 130 et à un deuxième collecteur 140 par l'intermédiaire desquels le fluide est amené à circuler et à alimenter les tubes. Le premier collecteur 130 est agencé pour répartir le fluide entrant dans l'échangeur de chaleur 1 dans les différents tubes 2 constituant ledit échangeur. Le deuxième collecteur 140 est agencé pour collecter le fluide ayant traversé les tubes 2 pour le faire sortir hors de l'échangeur de chaleur 1. Les premier et deuxième collecteurs 130 et 140 sont opposés l'un à l'autre par rapport à l'empilement de tubes 2, chaque tube s'étendant longitudinalement de sorte à être relié à une première extrémité au premier collecteur 130 et à une deuxième extrémité au deuxième collecteur 140.

L'échangeur de chaleur 1 comprend par ailleurs des moyens de mise en relation de ces collecteurs avec un circuit du fluide extérieur à l'échangeur de chaleur 1 et ici non représenté. Le premier collecteur 130 est ainsi connecté à un premier embout de raccordement 150 par lequel le fluide peut entrer dans l'échangeur de chaleur 1, le deuxième collecteur 140 étant connecté à un deuxième embout de raccordement 160 par lequel le fluide peut sortir de l'échangeur de chaleur 1.

La Figure 2 présente l'agencement des éléments de perturbation suivant l'invention. Le tube 2 pour échangeur de chaleur 1 définit un canal 100 de circulation de fluide, ce canal ayant une direction longitudinale D. La longueur de ce tube est définie suivant la direction longitudinale D.

Ce tube 2 comporte une première paroi plane 3 s'étendant suivant la direction longitudinale D. Il comprend un couple d'éléments de perturbation 11, 12 formé d'un premier élément de perturbation 11 et d'un deuxième élément de perturbation 12 présents sur cette première paroi plane 3, dans le canal 100 de circulation de fluide, de manière à perturber l'écoulement de ce fluide.

Chacun des premier et deuxième éléments de perturbation 11, 12 comporte notamment une déformation locale de cette première paroi plane 3 du tube 2 vers l'intérieur du tube 2.

La Figure 3 montre une vue en coupe de tube suivant un plan parallèle à la première paroi plane 3 du tube 2. Les premier et deuxième éléments 11, 12 de perturbation s'étendent respectivement entre une première base 21 et une première crête 31 et une deuxième base 22 et une deuxième crête 32, ladite première crête 31 se présentant sous une forme allongée suivant une première droite 41 et ladite deuxième crête 32 se présentant sous une forme allongée suivant une deuxième droite 42. La première droite 41 coupe la deuxième crête 32. Une troisième droite 43 parallèle à la direction longitudinale D passant par le centre de la première base 21 coupe la deuxième base 22.

L'intersection entre la première droite 41 et la direction longitudinale D forme un angle A, lequel est compris entre 20° à 60°, notamment entre 30° à 50°, idéalement 40°. L'intersection entre le deuxième droite 42 et la direction longitudinale D forme un angle B, lequel est compris entre 45° à 85°, notamment entre 55° à 75°, idéalement 65°.

La première droite 41 coupe la deuxième crête 32 entre 1/3 et 2/3 de sa longueur.

Les premier et deuxième éléments de perturbation 11, 12 sont distants l'un de l'autre. Les première et deuxième crêtes 31, 32 des éléments de perturbation 11, 12 sont espacées d'une distance comprise entre 1 et 3 mm.

La première crête 31 et la deuxième crête 32 sont de même longueur l, la longueur l étant mesurée entre les deux extrémités libres de la crête considérée.

La première face interne 5 comporte une largeur L, définie le long de la première face interne 5 et perpendiculairement à la direction longitudinale D.

La Figure 4 montre une vue de dessus en coupe, depuis l'intérieur du tube 2, d'un couple d'éléments de perturbation 11, 12. Chacun des premier et deuxième éléments de perturbation 11, 12 émerge de la première face interne depuis sa base 21, 22 et culmine à sa crête 31, 32. La base 21, 22 d'un élément de perturbation 11, 12 et la crête 31, 32 dudit élément sont en relation d'homothétie.

Chacune des première et deuxième crêtes 31, 32 est contenue dans un plan parallèle à la première paroi plane 3, autrement dit, l'altitude de chacune des première et deuxième crêtes 31, 32 par rapport à la première paroi plane 3 est sensiblement constante tout le long de cette crête 31, 32.

La Figure 5 présente une vue en coupe suivant la direction longitudinale D d'un tube 2 selon l'invention. La première paroi plane 3 comprend une première face interne 5 tournée vers le canal 100 de circulation de fluide. Le tube 2 comporte une deuxième paroi plane 4 s'étendant suivant la direction longitudinale D, cette deuxième paroi plane 4 étant parallèle à la première paroi plane 3. La deuxième paroi plane 4 comprend une deuxième face interne 6 tournée vers le canal 100 de circulation de fluide.

La hauteur h de l'élément de perturbation 11 est définie comme la distance entre la première face interne 5 la crête 31, cette distance étant mesurée suivant une direction perpendiculaire à la première paroi plane 3.

La hauteur H du canal 100 est définie comme la distance entre la première face interne 5 et la deuxième face interne 6, cette distance étant mesurée suivant une direction perpendiculaire à la première paroi plane 3.

Les éléments de perturbation 11, 12 formant le couple d'éléments de perturbation sont de même hauteur h. Le ratio de la hauteur h des éléments de perturbation 11, 12 sur la hauteur H du canal est compris entre 0,1 et 0,4, notamment entre 0,2 et 0,3.

Les première et deuxième parois planes 3, 4 comportent respectivement une première et une deuxième faces externes 7, 8 tournées vers l'extérieur du tube 2.

L'épaisseur e de la première paroi plane 3 est définie comme la distance entre la première face interne 5 et la première face externe 7, mesurée suivant une direction perpendiculaire à la première paroi plane 3.

Le ratio de la hauteur h des éléments de perturbation 11, 12 sur l'épaisseur e de la première paroi plane 3 est compris entre 0,1 et 4,0, notamment entre 0,5 et 2,5.

La hauteur h des éléments de perturbation 11, 12 est comprise entre 0,1 et 0,6 mm, notamment entre 0,2 et 0,5 mm.

Le tube 2 comporte une paroi intermédiaire 50 divisant le conduit interne défini à l'intérieur du tube 2 en deux canaux 100, 101.

Le tube 2 comprend des éléments de perturbation additionnels 13, en plus des couples d'éléments de perturbation 11. Les éléments de perturbation 11, 12 et les éléments de perturbation additionnels sont agencés dans l'un et l'autre des canaux 100, 101.

La Figure 6 est une vue en coupe de l'intérieur du tube 2 suivant un plan s'étendant le long de la direction longitudinale D et perpendiculaire à la première paroi plane 3 du tube 2, selon un mode de réalisation de l'invention comprenant plusieurs géométries d'éléments de perturbation. Les couples d'éléments de perturbation 11, 12 sont également agencés en alternance sur la première paroi plane 3 et sur la deuxième paroi plane 4.

Le tube 2 comprend une pluralité de couples d'éléments de perturbation 11, 12 alignés dans la direction longitudinale D du tube 2. Deux couples d'éléments de perturbation 11, 12 successifs d'une même paroi plane alignés le long de la direction longitudinale D sont espacés d'un pas P compris entre 2 et 6 mm. Le pas P entre deux couples d'éléments de perturbation 11, 12 successifs alignés le long de la direction longitudinale est défini comme la distance entre les centres géométriques des couples d'éléments de perturbation 11, 12.

Les couples d'éléments de perturbation 11, 12 de la première paroi plane 3 sont alignés alternativement sur une première et une deuxième rangées, chaque rangée occupant majoritairement une moitié de la première paroi plane 3, la moitié étant définie par un plan F suivant à la fois par la direction longitudinale et une direction perpendiculaire à la première paroi plane 3, ce plan passant par le milieu de la largeur L de la première face interne 5.

Le tube 2 comprend également des éléments de perturbation additionnels 13, en plus des couples d'éléments de perturbation 11, 12, dont la crête à une forme différente de la crête des couples d'éléments de perturbation 11, 12, qu'il s'agisse d'une forme de chevrons, de ronds, de rectangle ou d'ovale. Les éléments de perturbation additionnels 13 sont intercalés entre deux couples d'éléments de perturbation 11, 12.

L'espacement minimal entre la première crête 31 et la deuxième crête 32 d'un couple d'éléments de perturbations 11, 12 est strictement inférieur à l'espacement minimal entre l'une quelconque des première et deuxième crêtes 31, 32 et toute autre crête d'élément de perturbation 11, 12 ou d'élément de perturbation additionnel 13 de la première paroi plane 3.

Le nombre d'éléments de perturbation additionnels 13 alignés le long d'une ligne perpendiculaire à la direction longitudinale D et s'étendant le long de la largeur L de la première face interne est supérieur à un.

Un couple d'éléments de perturbation 11, 12 et un élément de perturbation additionnel 13 successifs de la première paroi plane 3 alignés le long de la direction longitudinale D sont espacés d'un pas p compris entre 1 et 7 mm. Selon un autre aspect de l'invention, soit le pas P entre deux couples d'éléments de perturbation 11, 12, soit le pas p entre un couple d'éléments de perturbation 11, 12 et un élément de perturbation additionnel 13, alignés le long de la direction longitudinale D augmente progressivement le long de la direction longitudinale D du tube 2.

Les éléments de perturbation 11, 12 et les éléments de perturbation additionnels 13 sont issus de matière avec le tube 2. En d'autres termes, le tube 2 et les éléments de perturbation 11, 12 ainsi que le tube 2 et les éléments de perturbation additionnels 13 sont fabriqués à partir du même bloc de matière, l'un ne pouvant être séparé de l'autre sans entraîner la destruction du tube 2. Les éléments de perturbation 11, 12 et les éléments de perturbation additionnels 13 sont fabriqués par emboutissage, estampage ou fabrication additive métallique.

La Figure 7 est un graphique présentant l'évolution du facteur d'amélioration, EHF, en fonction du nombre de Reynolds, Re, mesurée pour un tube de référence D1 et pour un tube suivant la présente invention D2. Ces données sont issues de mesures expérimentales. Le facteur d'amélioration est défini comme le ratio du nombre de Nusselt du tube considéré par le nombre de Nusselt du tube de référence D1 à nombre de Reynolds équivalent, le tout divisé par le ratio à la puissance 1/3 du facteur de frottement du tube considéré par le facteur de frottement du tube de référence D1 à nombre de Reynolds équivalent. Ce coefficient a pour but de comparer l'amélioration de la performance thermique en prenant en compte l'impact sur les pertes de pression engendrées.

Le tube de référence ici utilisé est un tube développé spécifiquement pour les hauts nombres de Reynolds. Le graphique de la Figure 7 montre que le tube selon l'invention présente un facteur d'amélioration supérieur au tube de référence sur toute la plage testée, soit pour des nombres de Reynolds allant de 100 à 1000. Cette amélioration varie suivant les débits entre 16% et 45%.

## Revendications

1. Tube (2) pour échangeur de chaleur (1) définissant un canal (100) de circulation de fluide, ledit canal (100) s'étendant selon une direction longitudinale (D) et comportant une première paroi plane (3) comprenant au moins un couple d'éléments de perturbation (11, 12), ledit couple d'éléments de perturbation (11,12) étant formé d'un premier élément de perturbation (11) et d'un deuxième élément de perturbation (12), les premier et deuxième éléments de perturbation (11, 12) étant constitués d'une déformation locale de ladite première paroi plane (3) vers l'intérieur du tube (2), **caractérisé en ce que** lesdits premier et deuxième éléments de perturbation (11, 12) s'étendent respectivement entre une première base (21) et une première crête (31) et entre une deuxième base (22) et une deuxième crête (32), ladite première crête (31) se présentant sous une forme allongée suivant une première droite (41) et ladite deuxième crête (32) se présentant sous une forme allongée suivant une deuxième droite (42), ladite première droite (41) coupant ladite deuxième crête (32), et **en ce qu'**une troisième droite (43) parallèle à la direction longitudinale (D) et passant par le centre de la première base (21) coupe la deuxième base (22), **caractérisé en ce que** la première crête (31) et la deuxième crête (32) sont de même longueur (l), la longueur (l) étant mesurée entre les deux extrémités libres de la crête (31, 32) considérée, l'intersection entre la première droite (41) et la direction longitudinale (D) formant un angle A, lequel est compris entre 30° et 50°, et l'intersection entre la deuxième droite (42) et la direction longitudinale (D) formant un angle B, lequel est compris entre 45° et 85°, notamment entre 55° et 75°.

2. Tube (2) selon lka revendication 1, **caractérisé en ce que** le ratio de la hauteur h des éléments de perturbation (11, 12) sur la hauteur H du canal (100) est compris entre 0,1 et 0,4, notamment entre 0,2 et 0,3.

3. Tube (2) selon la revendication 1 ou 2, **caractérisé en ce que** le ratio de la hauteur h des éléments de perturbation (11, 12) sur l'épaisseur e de la première paroi plane (3) est compris entre 0,1 et 4,0, notamment entre 0,5 et 2,5.

4. Tube (2) selon l'une des revendications précédentes, **caractérisé en ce que** les première et deuxième crêtes (31, 32) des éléments de perturbation (11, 12) sont espacées d'une distance comprise entre 1 et 3 mm.

5. Tube (2) selon l'une des revendications précédentes, **caractérisé en ce qu'**il comporte une deuxième paroi plane (4) parallèle à la première paroi plane (3), les couples d'éléments de perturbation (11, 12) étant agencés en alternance sur la première paroi plane (3) et sur la deuxième paroi plane (4).

6. Tube (2) selon l'une des revendications précédentes, **caractérisé en ce que** deux couples d'éléments de perturbation (11, 12) successifs d'une même paroi plane (3, 4) alignés le long de la direction longitudinale (D) sont espacés d'un pas (P) compris entre 2 et 6 mm.

7. Tube (2) selon l'une des revendications précédentes, comprenant des éléments de perturbation additionnels (13), en plus des couples éléments de perturbation (11, 12), et dont la crête a une forme différente de la crête (31, 32) des éléments de perturbation (11, 12).

8. Echangeur de chaleur (1) comprenant une pluralité de tubes (2), connectés entre eux au travers de deux collecteurs (130, 140) **caractérisé en ce qu'**au moins un desdits tubes est selon l'une quelconque des revendications précédentes, ladite pluralité de tubes (2) définissant un circuit de circulation pour un fluide apte à être perturbé par les éléments de perturbation (11, 12) et un espace (110) de circulation pour de l'air.

## Patentansprüche

1. Rohr (2) für einen Wärmetauscher (1), das einen Fluidzirkulationskanal (100) definiert, wobei sich der Kanal (100) in einer Längsrichtung (D) erstreckt und eine erste ebene Wand (3) umfasst, die mindestens ein Paar von Störelementen (11, 12) umfasst, wobei das Paar von Störelementen (11, 12) von einem ersten Störelement (11) und einem zweiten Störelement (12) gebildet wird, wobei das erste und das zweite Störelement (11, 12) durch eine lokale Verformung der ersten ebenen Wand (3) zum Inneren des Rohrs (2) hin gebildet sind, **dadurch gekennzeichnet, dass** sich das erste und das zweite Störelement (11, 12) jeweils zwischen einer ersten Basis (21) und einem ersten Kamm (31) und zwischen einer zweiten Basis (22) und einem zweiten Kamm (32) erstrecken, wobei der erste Kamm (31) eine längliche Form entlang einer ersten Geraden (41) aufweist und der zweite Kamm (32) eine längliche Form entlang einer zweiten Geraden (42) aufweist, wobei die erste Gerade (41) den zweiten Kamm (32) schneidet, und dadurch, dass eine dritte Gerade (43) parallel zur Längsrichtung (D) und durch die Mitte der ersten Basis (21) verlaufend die zweite Basis (22) schneidet, **dadurch gekennzeichnet, dass** der erste Kamm (31) und der zweite Kamm (32) die gleiche Länge (I) aufweisen, wobei die Länge (I) zwischen den beiden freien Enden des betrachteten Kamms (31, 32) gemessen wird, wobei die erste Gerade (41) mit der Längsrichtung (D) einen Winkel A einschließt, der zwischen 30° und 50° liegt, und die zweite Gerade (42) mit der Längsrichtung (D) einen Winkel B einschließt, der zwischen 45° und 85°, insbesondere zwischen 55° und 75° liegt.

2. Rohr (2) nach Anspruch 1, **dadurch gekennzeichnet, dass** das Verhältnis der Höhe h der Störelemente (11, 12) zur Höhe H des Kanals (100) zwischen 0,1 und 0,4, insbesondere zwischen 0,2 und 0,3 liegt.

3. Rohr (2) nach Anspruch 1 oder 2, **dadurch gekennzeichnet, dass** das Verhältnis der Höhe h der Störelemente (11, 12) zur Dicke e der ersten ebenen Wand (3) zwischen 0,1 und 4,0, insbesondere zwischen 0,5 und 2,5 liegt.

4. Rohr (2) nach einem der vorhergehenden Ansprüche, **dadurch gekennzeichnet, dass** der erste und der zweite Kamm (31, 32) der Störelemente (11, 12) um einen Abstand zwischen 1 und 3 mm voneinander beabstandet sind.

5. Rohr (2) nach einem der vorhergehenden Ansprüche, **dadurch gekennzeichnet, dass** es eine zweite ebene Wand (4) parallel zur ersten ebenen Wand (3) umfasst, wobei die Paare von Störelementen (11, 12) abwechselnd auf der ersten ebenen Wand (3) und auf der zweiten ebenen Wand (4) angeordnet sind.

6. Rohr (2) nach einem der vorhergehenden Ansprüche, **dadurch gekennzeichnet, dass** zwei aufeinanderfolgende Paare von Störelementen (11, 12) derselben ebenen Wand (3, 4), die entlang der Längsrichtung (D) ausgerichtet sind, um eine Teilung (P) zwischen 2 und 6 mm voneinander beabstandet sind.

7. Rohr (2) nach einem der vorhergehenden Ansprüche, umfassend zusätzliche Störelemente (13), zusätzlich zu den Paaren von Störelementen (11, 12), und deren Kamm eine andere Form als der Kamm (31, 32) der Störelemente (11, 12) aufweist.

8. Wärmetauscher (1), umfassend eine Vielzahl von Rohren (2), die miteinander über zwei Sammler (130, 140) verbunden sind, **dadurch gekennzeichnet, dass** mindestens eines der Rohre nach einem der vorhergehenden Ansprüche ausgebildet ist, wobei die Vielzahl von Rohren (2) einen Zirkulationskreislauf für ein Fluid definiert, das durch die Störelemente (11, 12) gestört werden kann, und einen Raum (110) für die Luftzirkulation.

## Claims

1. Tube (2) for a heat exchanger (1) defining a fluid circulation channel (100), said channel (100) extending in a longitudinal direction (D) and comprising a first planar wall (3) comprising at least one pair of turbulence elements (11, 12), said pair of turbulence elements (11, 12) being formed by a first turbulence element (11) and a second turbulence element (12), the first and second turbulence elements (11, 12) being constituted by a local deformation of said first planar wall (3) towards the interior of the tube (2), **characterized in that** said first and second turbulence elements (11, 12) extend respectively between a first base (21) and a first crest (31) and between a second base (22) and a second crest (32), said first crest (31) having an elongated shape along a first straight line (41) and said second crest (32) having an elongated shape along a second straight line (42), said first straight line (41) intersecting said second crest (32), and **in that** a third straight line (43) parallel to the longitudinal direction (D) and passing through the center of the first base (21) intersects the second base (22), **characterized in that** the first crest (31) and the second crest (32) have the same length (I), the length (l) being measured between the two free ends of the crest (31, 32) considered, the intersection between the first straight line (41) and the longitudinal direction (D) forming an angle A, which is between 30° and 50°, and the intersection between the second straight line (42) and the longitudinal direction (D) forming an angle B, which is between 45° and 85°, in particular between 55° and 75°.

2. Tube (2) according to claim 1, **characterized in that** the ratio of the height h of the turbulence elements (11, 12) to the height H of the channel (100) is between 0.1 and 0.4, in particular between 0.2 and 0.3.

3. Tube (2) according to claim 1 or 2, **characterized in that** the ratio of the height h of the turbulence elements (11, 12) to the thickness e of the first planar wall (3) is between 0.1 and 4.0, in particular between 0.5 and 2.5.

4. Tube (2) according to one of the preceding claims, **characterized in that** the first and second crests (31, 32) of the turbulence elements (11, 12) are spaced apart by a distance between 1 and 3 mm.

5. Tube (2) according to one of the preceding claims, **characterized in that** it comprises a second planar wall (4) parallel to the first planar wall (3), the pairs of turbulence elements (11, 12) being arranged alternately on the first planar wall (3) and on the second planar wall (4).

6. Tube (2) according to one of the preceding claims, **characterized in that** two successive pairs of turbulence elements (11, 12) of the same planar wall (3, 4) aligned along the longitudinal direction (D) are spaced apart by a pitch (P) between 2 and 6 mm.

7. Tube (2) according to one of the preceding claims, comprising additional turbulence elements (13), in addition to the pairs of turbulence elements (11, 12), and whose crest has a different shape from the crest (31, 32) of the turbulence elements (11, 12).

8. Heat exchanger (1) comprising a plurality of tubes (2), connected to each other through two collectors (130, 140) **characterized in that** at least one of said tubes is according to any one of the preceding claims, said plurality of tubes (2) defining a circulation circuit for a fluid capable of being disturbed by the turbulence elements (11, 12) and a space (110) for air circulation.
